# EUROPÄISCHE PATENTANMELDUNG

(11) **EP 0 543 325 A1**
(43) Veröffentlichungstag der Anmeldung: **26.05.1993**
(21) Anmeldenummer: 92119606.9
(22) Anmeldetag: 17.11.1992
(51) Int. Cl.: H01B 7/06

(54) **Handapparat-Kabel für Telefone**

(30) Priorität: 22.11.1991 DE 4138445
(71) Anmelder: Alcatel SEL Aktiengesellschaft, D-70435 Stuttgart (DE)
(72) Erfinder: Heine, Bernard, W-7250 Leonberg (DE); Heine, Sabine, W-7250 Leonberg (DE)
(74) Vertreter: Gähr, Hans-Dieter, Dipl.-Ing. (FH)

(57) **Zusammenfassung**

Handapparat-Kabel für Telefone, das in mehreren Windungen gewendelt ist, mit mehreren isolierten Kupfer-Adern und einem Kabelmantel aus Kunststoff. Das Kabel weist einen zähen, relativ harten Kabelmantel oder einen federharten Beidraht auf, deren Rückstell-Drehmomente so eingestellt sind, daß das Handapparat-Kabel 7 im Ruhezustand einen großen Wendel-Durchmesser und wenige Windungen aufweist.

## Beschreibung

Die Erfindung betrifft ein Handapparat-Kabel für Telefone nach dem Oberbegriff des Anspruchs 1.

Derartige Handapparat-Kabel, sogenannte Wendelschnüre, sind bei nahezu allen handelsüblichen modernen Telefonen bekannt. Diese Kabel sind relativ weich, sehr eng gewendelt und weisen eine große Zahl von Windungen auf. So liegt der Windungsdurchmesser in der Regel zwischen 12 mm und 16 mm und die Anzahl der Windungen zwischen 48 und 75.

Da das Drehmoment zum Zurückholen des gedehnten Kabels in den Ruhezustand in einem sehr kleinen Radius erzeugt wird, muß im Kabelmantel eine relativ große Kraft wirken. Zur Erzeugung dieser Rückstellkraft ist daher im Kabelmantel viel Kunststoffmaterial notwendig. Weiterhin werden durch die engen Windungen die Kupfer-Adern stark beansprucht, so daß wegen des kleinen Biegeradius nur Litze verwendet werden kann. Zur Befestigung und Zugentlastung des weichen Kabels am Telefongehäuse bzw. Handapparat wird es an seinen Enden mit angespritzten Formstücken versehen (konfektioniert).

Bei ungeschickter Handhabung des Handapparates kann das Kabel leicht verknotet oder verdrillt werden. Um eine bleibende Verformung zu vermeiden muß ferner darauf geachtet werden, daß das Kabel nicht überdehnt wird. Diese Überdehnung kann nicht nur beim Telefonieren, sondern insbesondere auch beim Reinigen des Kabels auftreten, zumal das Kabel wegen seiner relativ weichen Oberfläche und den engen Wendeln leicht verschmutzt.

Der Erfindung liegt die Aufgabe zugrunde, eine benutzerfreundliche Kabelverbindung zwischen Handapparat und Telefongehäuse zu schaffen, deren Gebrauchstauglichkeit gegenüber den bekannten Handapparat-Kabeln verbessert ist. Gelöst wird diese Aufgabe durch die im Anspruch 1 angegebenen Merkmale. Weiterbildungen sind den Unteransprüchen zu entnehmen. Die angegebene Lösung hat den Vorteil, daß die Kabelverbindung aus einem dünnen Kabel mit einem zähen harten Mantel hergestellt werden kann, das sich nicht verknotet oder verdrillt, unempfindlich gegen Schmutz ist und sich gleichwohl leicht reinigen läßt. Weitere Vorteile sind der nachfolgenden Beschreibung zu entnehmen.

Eine alternative Lösung der vorstehend genannten Aufgabe ist in Anspruch 2 angegeben.

Die Erfindung wird anhand eines Ausführungsbeispiels beschrieben, das in der zugehörigen Zeichnung dargestellt ist. Deren Figur zeigt ein Telefon in räumlicher Darstellung.

Das Bedienfeld des Gehäuses 1 weist eine Wähltastatur 2, eine Anzahl von Funktionstasten 3 sowie mehrere zeilenweise angeordnete weitere Funktionstasten 4 auf, die z.B. als Zieltasten für die Direktwahl programmiert werden können. Weiterhin ist das Gehäuse 1 mit einer Auflage 5 für den Handapparat 6 versehen.

Der Handapparat 6 ist durch ein Handapparat-Kabel 7 mit dem Gehäuse 1 verbunden. Die Einführungsöffnung 8 des Handapparat-Kabels 7 in das Gehäuse 1 liegt unterhalb der Auflage 5.

Das Handapparat-Kabel 7 ist relativ dünn, es hat im dargestellten Ausführungsbeispiel einen Durchmesser von ca. 2,5 mm, sein Mantel ist aus einem zähen, relativ harten Kunststoff, z.B. Polytetrafluorethylen (PTFE), hergestellt. PTFE ist im Gebrauchsbereich physiologisch indifferent, es hat anwendungstechnisch wertvolle Eigenschaften in optimaler Kombination, ist auch kaum benetzbar und antiadhäsiv. PTFE besitzt von allen Feststoffen die geringsten, statisch und dynamisch gleich günstigen Reibungsbeiwerte. Einer dieser Fluorcarbon-Werkstoffe ist beispielsweise unter dem Handelsnamen TEFLON bekannt.

Das Rückstell-Drehmoment des Kabelmantels ist bei der Herstellung des Handapparat-Kabels 7 so eingestellt, daß ein Handapparat-Kabel mit einer Länge von ca. 95 cm im gezeigten Ausführungsbeispiel im Ruhezustand mit ca. 2,75 Windungen neben dem Gehäuse 1 liegt, wobei es einen Wendel-Durchmesser von ca. 11 cm einnimmt. Da das Rückstell-Drehmoment in einem großen Radius erzeugt wird, muß im Kabelmantel nur eine relativ kleine Kraft wirken. Es ist daher wenig Kunststoffmaterial im Kabelmantel notwendig, um diese Rückstellkraft zu erzeugen. Durch die weite Wendel entsteht nur eine geringe Beanspruchung der Kupfer-Adern, so daß diese wegen des großen Biegeradius auch aus Volldraht hergestellt werden können. Der zähe Kabelmantel erlaubt eine einfache Zugentlastung. So werden an den Kabelenden keine angespritzten Formstücke benötigt, sondern das Handapparat-Kabel 7 kann sowohl am Gehäuse 1 als auch am Handapparat 6 nur mittels Kabelschellen festgeklemmt werden.

Als Alternative kann das beschriebene Rückstell-Drehmoment in einem dünnen Kabel auch durch einen Beidraht aus Federstahl erzeugt werden, der zusätzlich zu den Kupfer-Adern in das Kabel eingebettet ist. In diesem Fall kann der Kabelmantel aus kostengünstigem PVC-Material bestehen.

Bei der Handhabung durch den Benutzer ist ein Verknoten oder Verdrillen des Handapparat-Kabels 7 nahezu unmöglich. Nach dem Auflegen des Handapparates 6 nimmt das Handapparat-Kabel 7 selbsttätig seine Ruheform flach neben dem Gehäuse 1 ein. Wegen der glatten Oberfläche und der sehr formbeständigen weiten Wendel verschmutzt das Handapparat-Kabel nur wenig und läßt sich durch einfaches Abwischen mit einem Lappen leicht reinigen.

Bei einem andersartigen Geräte-Design kann das Handapparat-Kabel aber auch auf neuartige Weise an der Seite stehend, d.h. mit in einer senkrechten Ebene liegenden Windungen, angebracht sein. Das Kabel könnte jedoch auch so aus dem Gerät geführt werden, daß es sich in Ruhe selbsttätig unter das Gerät rollt, oder in einem anderen Fall z.B. auch von selbst auf die rückseitige Fläche des Gehäuses legt.

## Patentansprüche

1. Handapparat-Kabel für Telefone, das in mehreren Windungen gewendelt ist, mit mehreren isolierten Kupfer-Adern und einem Kabelmantel aus Kunststoff,
**dadurch gekennzeichnet,** daß der Kabelmantel aus einem zähen, relativ harten Material besteht, dessen Rückstell-Drehmoment so liegt, daß das Handapparat-Kabel (7) im Ruhezustand einen großen Wendel-Durchmesser und wenige Windungen aufweist.

2. Handapparat-Kabel für Telefone, das in mehreren Windungen gewendelt ist, mit mehreren isolierten Kupfer-Adern und einem Kabelmantel aus Kunststoff,
**dadurch gekennzeichnet,** daß das Kabel einen Beidraht aus Federstahl enthält, dessen Rückstell-Drehmoment so liegt, daß das Handapparat-Kabel (7) im Ruhezustand einen großen Wendel-Durchmesser und wenige Windungen aufweist.

3. Handapparat-Kabel nach Anspruch 1 oder 2, dadurch gekennzeichnet, daß das Verhältnis von Kabellänge zum Wendel-Durchmesser im Ruhezustand zwischen 8:1 und 9:1 liegt.

4. Handapparat-Kabel nach Anspruch 1 oder 2, dadurch gekennzeichnet, daß die Anzahl der Windungen im Ruhezustand nicht ganzzahlig ist.

5. Handapparat-Kabel nach Anspruch 1 oder 2, dadurch gekennzeichnet, daß die Kupfer-Adern aus Volldraht bestehen.

6. Handapparat-Kabel nach Anspruch 1, dadurch gekennzeichnet, daß der Kabelmantel aus Polytetrafluorethylen (PTFE) besteht.
